# EUROPÄISCHE PATENTSCHRIFT

(11) **EP 0 640 543 B1**
(45) Veröffentlichungstag und Bekanntmachung des Hinweises auf die Patenterteilung: **09.02.2000**
(21) Anmeldenummer: 94109260.3
(22) Anmeldetag: 16.06.1994
(51) Int. Cl.: B65H 18/16, B65H 20/10, D21G 9/00

(54) **Aufwickelvorrichtung für eine Faserstoffbahn**
Winding device for a web of fibrous material
Dispositif d'enroulement pour une bande de matière fibreuse

(30) Priorität: 23.08.1993 DE 4328310
(43) Veröffentlichungstag der Anmeldung: 01.03.1995
(62) Teilanmeldung aus: 98122861.2
(73) Patentinhaber: Voith Sulzer Papiertechnik Patent GmbH, 89522 Heidenheim (DE)
(72) Erfinder: Dahl, Hans, Dr., D-88213 Ravensburg (DE)

(56) Entgegenhaltungen:
- DE-A- 3 344 217
- DE-A- 3 400 939
- DE-U- 9 208 419
- FR-A- 2 007 211
- GB-A- 2 226 304
- US-A- 1 585 977
- US-A- 2 020 118
- US-A- 3 515 183
- US-A- 4 429 819

## Beschreibung

Die Erfindung betrifft eine Aufwickelvorrichtung für eine Faserstoffbahn mit einer vorgelagerten Trocknungseinheit und mit einer zumindest teilweise von der Faserstoffbahn umschlungenen Tragtrommel, der eine Trägerachse für die Faserstoffbahn zuführbar und auf deren Tragtrommelmantel in einer Wickelposition achsparallel auflegbar ist und ein Führungsband vorgesehen ist, welches die Faserstoffbahn von einer in Bahnlaufrichtung vorgelagerten Einrichtung an die Tragtrommel führt und auf die Tragtrommel übergibt, wobei die vorgelagerte Einrichtung eine Trocknungseinheit für die Faserstoffbahn ist und ein Trockensieb umfaßt.

Derartige Aufwickelvorrichtungen sind beispielsweise aus der DE-PS 30 15 547 sowie der DE-PS 33 21 213 bekannt und bestehen im wesentlichen aus einer Tragtrommel, der eine Trägerachse mittels einer Fördereinrichtung zuführbar und auf deren Trommelmantel in einer Aufwickelposition achsparallel auflegbar ist. Des weiteren dient eine Schwenkeinrichtung zum anschließenden Schwenken der Trägerachse nach einer der auflaufenden Bahn abgewandten Seite (Ablaufseite) der Tragtrommel in eine Wickelposition und eine Rollbahn zum Tragen und Führen der Trägerachse während des Wickelvorganges und zum Wegrollen des fertigen Wickels aus der Wickelposition.

Von Nachteil ist dabei, daß eine allgemein angestrebte Erhöhung der Geschwindigkeit des Aufwickelvorganges auch zu einer Vergrößerung der Gefahr eines Bahnabrisses führt. Außerdem setzen Schrumpfung, Lufteinzug an der Tragtrommel und Faltenbildung einer Verbesserung der Wickelqualität Grenzen.

Weiterhin ist aus der oberbegriffbildenden US-Patentschrift US 2,020,118 eine Aufwickelvorrichtung für eine Faserstoffbahn (Papierbahn) mit einer zumindest teilweisen von der Faserstoffbahn umschlungenen Tragtrommel, der eine Trägerachse für die Faserstoffbahn zuführbar und auf deren Tragtrommelmantel in einer Wickelposition achsparallel auflegbar ist, wobei die Faserstoffbahn von einer in Bahnlaufrichtung vorgelagerten Einrichtung gemeinsam mit einem Führungsband an die Tragtrommel geführt und vom Führungsband auf die Tragtrommel übergeben wird, bekannt.

Der Erfindung liegt daher die Aufgabe zugrunde, eine Aufwickelvorrichtung derart weiterzubilden, daß die Gefahr von Bahnabrissen verringert und den Lufteinzug und die Faltenbildung von Faserstoffbahnen entgegengewirkt wird.

Erfindungsgemäß wird die Aufgabe durch die im Anspruch 1 beschriebene Vorrichtung gelöst, wobei die Unteransprüche besondere Ausführungsformen darstellen.

Dadurch, daß das Trockensieb der Trocknungseinheit als Führungsband verwendet wird, gelingt es, den freien Zug der Faserstoffbahn in diesem Bereich zu minimieren bzw. zu eliminieren. Im Ergebnis kommt es zu einer Fixierung der Faserstoffbahn am Führungssieb, wodurch dem Schrumpfen oder einem Abriß entgegengewirkt wird.

Um die Übernahme der Faserstoffbahn von dem Führungssieb auf die Tragtrommel zu fördern, sollte die Tragtrommel insbesondere im Übergabebereich mit Saugzonen versehen sein. Die Anordnung der Saugzonen im Randbereich der Tragtrommel unterstützt die Einführung der Faserstoffbahn bzw. deren Randstreifen.

Damit die Faserstoffbahn ausreichend am Führungssieb fixiert ist, sollten im Lauf des Führungssiebes Saugeinrichtungen im Form von Saugkästen oder Saugleitwalzen vorhanden sein. Diese Saugeinrichtungen sind vorzugsweise mit Randsaugzonen zum Aufführen der Faserstoffbahn ausgerüstet.

Die Erfindung wird nachstehend an eines Ausführungsbeispieles näher erläutert. Es zeigt:
- Fig. 1:: Eine schematische Darstellung der Aufwickelvorrichtung mit vorgelagerter Trocknungseinheit;

Bei dem in Fig. 1 dargestellten Ausführungsbeispiel handelt es sich um eine der Aufwickelvorrichtung bezüglich der Bahnlaufrichtung 6 vorgelagerte Trocknungseinheit, die im wesentlichen aus Trockenzylinder 11 und die Faserstoffbahn 1 an die Trockenzylinder 11 drückende und im übrigen die Faserstoffbahn 1 führende Sieb- oder Filzbänder. Diese Trocknungseinheit 7 kann beispielsweise als Zweizug-Trocknungseinheit gemäß DE-Gbm 93 05 752.0 ausgebildet sein. Das obere Sieb- oder Filzband wird hierbei aus der Trocknungseinheit herausgeführt und in der Funktion eines Führungsbandes 8 gemeinsam mit der Faserstoffbahn 1 an die Tragtrommel 2 der Aufwickelvorrichtung geführt. Nach der Übernahme der Faserstoffbahn 1 von der Tragtrommel 2 wird das Führungsband 8 wieder in die Trocknungseinheit zurückgeführt. Um während des Transports der Faserstoffbahn 1 von der Trocknungseinheit zur Tragtrommel 2 das Haften der Faserstoffbahn 1 am Führungsband 8 zu gewährleisten, können verschiedene Saugeinrichtungen 10 zum Einsatz kommen. In Fig. 1 ist eine Saugleitwalze, die gleichzeitig zur Führung des Siebes dient.

Die Übernahme der Faserstoffbahn 1 vom Führungsband 8 auf die Tragtrommel 2 erfolgt mit Unterstützung von Saugzonen 9 der Tragtrommel 2, die vorwiegend im Rand- und Übergabebereich angeordnet sind. Dabei kann die Tragtrommel auch vom Führungsband 8 umschlungen sein. Im weiteren kommt es zur Aufrollung der Faserstoffbahn 1 auf der Trägerachse 3.

## Patentansprüche

1. Aufwickelvorrichtung für eine Faserstoffbahn (1) mit einer vorgelagerten Trocknungseinheit und mit den folgenden Merkmalen:
a) eine Tragtrommel (2) ist zumindest teilweise von der Faserstoffbahn (1) umschlungen;
b) eine Trägerachse (3) für die Faserstoffbahn (1) ist der Tragtrommel (2) zuführbar und auf deren Tragtrommelmantel (4) in einer Wickelposition (5) achsparallel auflegbar;
c) es ist ein Führungsband (8) vorgesehen, weiches die Faserstoffbahn (1) von einer in Bahnlaufrichtung (6) vorgelagerten Einrichtung (7) an die Tragtrommel (2) führt und auf die Tragtrommel (2) übergibt;
d) die vorgelagerte Einrichtung (7) ist eine Trocknungseinheit für die Faserstoffbahn und umfaßt ein Trockensieb;
e) dadurch gekennzeichnet, daß das Trockensieb als das genannte Führungsband (8) verwendet wird.

2. Aufwickelvorrichtung nach Anspruch 1, dadurch gekennzeichnet, daß die Tragtrommel (2) Saugzonen (9) zur Unterstützung der Übernahme der Faserstoffbahn (1) enthält.

3. Aufwickelvorrichtung nach Anspruch 2, dadurch gekennzeichnet, daß die Saugzonen (9) vorwiegend im Randbereich der Tragtrommel (2) angeordnet sind.

4. Aufwickelvorrichtung nach einem der Ansprüche 1 bis 3, dadurch gekennzeichnet, daß im Lauf des Führungsbandes (8) Saugeinrichtungen (10) zur Fixierung der Faserstoffbahn (1) am Führungsband (8) vorhanden sind.

5. Aufwickelvorrichtung nach Anspruch 4, dadurch gekennzeichnet, daß Saugeinrichtungen (10) in Form von Saugleitwalzen zur Führung des Führungsbandes (8) verwendet werden.

## Claims

1. Winding-up apparatus for a fibre material web (1) having a drier unit positioned before it and the following features:
(a) the fibre material web (1) is at least partly wrapped around a carrying drum (2);
(b) a carrier axle (3) for the fibre material web (1) can be supplied to the carrier drum (2) and placed axially parallel on its carrier drum jacket (4) in a winding position (5);
(c) a guide belt (8) is provided which leads the fibre material web (1) from a preceding device (7) in the web running direction (6) and transfers it to the carrier drum (2);
(d) the preceding device (7) is a drier unit for the fibre material web and includes a drier screen;
(e) characterized in that the drier screen is used as the said guide belt (8).

2. Winding-up apparatus in accordance with claim 1, characterized in that the carrier drum (2) contains suction zones (9) for assisting the taking over of the fibre material web (1).

3. Winding-up apparatus in accordance with claim 2, characterized in that the suction zones (9) are pre-dominantly arranged in the marginal region of the carrier drum (2).

4. Winding-up apparatus in accordance with one of the claims 1 to 3, characterized in that suction devices (10) are present in the run of the guide belt (8) for the fixation of the fibre material web (1) on the guide belt (8).

5. Winding-up apparatus in accordance with claim 4, characterized in that suction devices (10) in the form of suction guide rolls are used for the guidance of the guide belt (8).

## Revendications

1. Dispositif enrouleur pour une bande de matière fibreuse (1) précédé par une unité de séchage et ayant les caractéristiques suivantes :
a) un tambour de support (2) est au moins en partie entouré par la bande de matières fibreuses (1),
b) un axe de support (3) pour la bande de matières fibreuses (1) peut être conduit contre le tambour de support (2) et être appliqué contre celui-ci de manière parallèle à l'axe, contre l'enveloppe (4) du tambour de support dans une position angulaire (5),
c) une bande de guidage (8) conduit la bande de matières fibreuses (1) à partir d'une installation (7) en amont dans le sens de défilement de la bande (6) jusqu'au tambour de support (2) et transfère la bande de matières fibreuses à ce tambour,
d) l'installation amont (7) est une unité de séchage pour la bande de matières fibreuses et comprend un tamis de séchage,
caractérisé en ce que
le tamis de séchage est utilisé comme bande de guidage (8).

2. Dispositif enrouleur selon la revendication 1,
caractérisés en ce que
le tambour de support (2) comporte des zones d'aspiration (9) pour assister la reprise de la bande de matière fibreuse (1).

3. Dispositif enrouleur selon la revendication 2,
caractérisé en ce que
les zones d'aspiration (9) sont prévues de préférence dans la zone du bord du tambour de support (2).

4. Dispositif enrouleur selon l'une des revendications 1 à 3,
caractérisé par
des installations d'aspiration (10) sur le trajet de la bande de guidage (8) pour fixer la bande de matière fibreuse (1) contre la bande de guidage (8).

5. Dispositif enrouleur selon la revendication 4,
caractérisé en ce que
les installations d'aspiration (10) sont réalisées sous la forme de cylindres de guidage aspirants pour conduire la bande de guidage (8).
